# EUROPÄISCHE PATENTSCHRIFT

(11) **EP 0 261 263 B1**
(45) Veröffentlichungstag und Bekanntmachung des Hinweises auf die Patenterteilung: **19.07.1989**
(21) Anmeldenummer: 86113106.8
(22) Anmeldetag: 24.09.1986
(51) Int. Cl.: B27L 11/00

(54) **Schneidsystem für Schrägschnitt-Messerwellen**
Cutting system for oblique cutting drum-type cutters
Système de coupage pour arbres porte-couteaux à lames inclinées

(43) Veröffentlichungstag der Anmeldung: 30.03.1988
(73) Patentinhaber: Elsen, Reinhold W., Dr.-Ing., D-5000 Köln 40 (DE)
(72) Erfinder: Elsen, Reinhold W., Dr.-Ing., D-5000 Köln 40 (DE)

(56) Entgegenhaltungen:
- CH-A- 418 618
- DE-A- 2 721 930
- DE-A- 3 515 305
- DE-B- 1 033 888
- DE-B- 1 111 801
- DE-B- 1 202 965
- DE-B- 1 207 067
- FR-A- 2 235 769
- US-A- 3 414 029

## Beschreibung

Die Erfindung betrifft ein Schneidsystem nach dem Oberbegriff des Patentanspruchs 1. Ein solches Schneidsystem ist aus DE-A 2 721 930 bekannt.

Der Erfindung liegt die Aufgabe zugrunde, die Menge qualitativ hochwertiger, flächiger Späne relativ zur Kapazität der Messerwellen-Spannmaschine bei gleichzeitiger Verringerung der Spänekosten zu erhöhen. Zur Lösung dieser Aufgabe dienen die Merkmale des Patentanspruchs 1.

Durch die treppenförmige Gestaltung des Schneidsystems für den schrägen Messereinbau wird eine Pseudogeradschnitt-Messerwelle geschaffen, die wie eine Gradschnitt-Messerwelle das quer zugeführte Holz fasserparallel schneidet, wodurch gleichmäßigere flächige Späne mit geringerem Schüttgewicht entstehen als bei schrägem Flachschnitt. Die Messerwellenoberfläche besteht aus aneinandergereihten Zylindermänteln, die leichter herzustellen sind als die zum schrägen Flachschnitt erforderlichen Rotationskörperoberflächen, wie z.B. Hyperboloide.

Zur Bemessung der Spandicke benötigt das quer zugeführte Holz die Oberfläche der Messerwelle als Holzabstützung. Da ferner eine solche Abstützung bei den bekannten Systemen auf ihrer größten Länge unmittelbar vor den Spanmessern fehlt - es sind nur einige schmale Stege-, wird neben der Ungenauigkeit der Spandicke auch die Splitterbildung bei der Zerspanung gefördert. Die Holzsplitter müssen dann noch einer Nachzerkleinerung zugeführt werden, um in Spanplatten verarbeitet werden zu können, was sich damit ungünstig auf die Herstellkosten der Späne auswirkt. Vorteilhafterweise ist deshalb vorgesehen, daß, die Holzabstützung der Messerhalter ebenfalls treppenförmig mit konstanter Stufenhöhe ausgebildet ist und vor den Schneidkantenabschnitten mit Stegen über den Spanablaufflanken der Messerwellenoberfläche angehörende Brücken bildet, die unmittelbar vor jedem Schneidkantenabschnitt sowohl einen gleichen, normalen Messervorstand über der Messerwellenoberfläche begrenzen als auch einen gleichen Schneidspalt mit der Messerbrust der Schneidkantenabschnitte.

Ferner ist durch die Holzabstützung unmittelbar vor jedem Schneidkantenabschnitt eine genauere Spandickenbegrenzung gegeben, die durch eine Kalibrierung im Schneidspalt noch unterstützt wird, wodurch die Splitterbildung unterdrückt und damit die Menge flächiger und maßhaltiger Späne erhöht wird. Da die Spanmesser in ihrer einfachen Form aus dünnem Blech hergestellt werden können, ist mittelbar auch eine Spänekostenverringerung damit verbunden, und durch die Kalibrierung der Späne im Schneidspalt werden die Messerschneidkantenabschnitte gegen Deformation weitgehend geschützt, was durch eine Justierbarkeit des Schneidspalts vorteilhaft unterstützt wird.

Die Figuren erläutern an einem Ausführungsbeispiel den Erfindungsgedanken. Figur 1 zeigt in einem Schnitt den Ausschnitt einer Messerwelle mit schräg zur Messerwellenachse eingesetztem Spanmesser entlang der Schnittlinie I-I der Figur 3, Figur 2 die Draufsicht auf den Messerhalter mit Spanmesser und eine Stützplatte in Richtung A der Figur 1 und Figur 3 den Ausschnitt der Draufsicht der Messerwelle gemäß Figur 1.

In der Messerwelle 1 sind Spanmesser 2 gleichmäßig auf dem Umfang verteilt angeordnet, welche auf Messerhaltern 3 mit Hilfe von Stützplatten 4 fixiert und desweiteren mit Hilfe von Klemmkeilen 5 in der Messerwelle 1 festgehalten werden. Das etwa in Richtung A quer zugeführte Holz stützt sich auf der Messerwellenoberfläche ab und damit auch auf den Stegen 6, die unmittelbar vor den Spanmessern 2 diese Oberfläche bilden, während sich die Messerwelle 1 in Pfeilrichtung 7 dreht und die Schneidkantenabschnitte 8 mit konstanter Stufenhöhe 9 sich auf Zylinderflächen zwischen den Parallelkreisen 10; 10' bewegen. Entsprechend liegen die das Holz abstützenden Flächen der Messerwellenoberfläche konzentrisch auf Zylindern zwischen den Parallelkreisen 15; 15'. Die Übergangsschneidkanten 18 dienen der Verbindung der Schneidkantenabschnitte 8 miteinander. Die Späne gelangen durch die Schneidspalten 19 über die Spanablaufflanken 20 der Messerhalter 3, wo sie etwa auf gleiche Länge gebrochen werden, in die Spänesammelräume 21, die durch Trennwände 22 in bestimmte Abschnitte eingeteilt sind, welche als Teil der Messerwellenoberfläche das Holz abstützen und als Stützen 23 für die Stege 6 ihre entsprechende Fortsetzung finden. Nach der Drehung der Messerwelle 1 aus dem Bereich des zugeführten Holzes können sich die Spänesammelräume 21 entleeren.

## Patentansprüche

1. Schneidsystem zur Erzeugung von Flachspänen aus Holz mit einer Messerwelle (1) mit gleichmäßig am Umfang verteilten, schräg zur Messerwellenachse verlaufenden Nuten zur Aufnahme je eines Messerhalters (3) mit Spanablauftläche (20), eines durchgehenden, im wesentlichen radial ausgerichteten Spanmesserkörpers (2) und eines am Messerhalter (3) anliegenden Klemmkeiles (5) mit durch Trennstege (22) unterteilten Spänesammelräumen (21 wobei die Brust des Spanmesserkörpers profiliert ist und der Messerhalter (3) eine entsprechende Profilierung zur anliegenden Aufnahme der Brust des Spanmesserkörpers (2) besitzt, und wobei die Freifläche des Spanmesserkörpers in einer Ebene liegt, dadurch gekennzeichnet, daß die Brust des Spanmesserkörpers eine treppenartige Gestalt besitzt derart, daß in Umfangsrichtung versetzt, aufeinanderfolgende, achsparallele Schneidkantenabschnitte (8) entstehen, die durch im wesentlichen in Umfangsrichtung verlaufende Übergangsschneidkanten (18) mit gleicher Stufenhöhe (9) verbunden sind, und daß die Messerwellenoberfläche aus im Durchmesser derart gegeneinander abgestuften Zylindermänteln besteht, daß zu den Schneidkantenabschnitten (8) ein gleicher Abstand gebildet wird.

2. Schneidsystem nach Anspruch 1, dadurch gekennzeichnet, daß die Messerhalter (3) Holzabstützungen (6) besitzen, die ebenfalls treppenförmig mit konstanter Stufenhöhe (9) ausgebildet sind und vor den Schneidkantenabschnitten (8) in Form von Stegen (6) über den Spanablaufflächen (20) angeordnet sind, wobei die Stegoberfläche auf den zugehörigen Zylindermänteln der Messerwellenoberfläche liegt, und wobei die Stege mit der Brust des Spannmesserkörpers (2) einen Schneidspalt begrenzen derart, daß der Abstand zwischen Stege und Brust gleich dem Abstand zwischen den Zylindermänteln und den Schneidkantenabschnitten (8) ist.

3. Schneidsystem nach Anspruch 2, dadurch gekennzeichnet, daß der Schneidspalt einjustierbar ist und in Spanablaufrichtung in einen sich erweiternden Schacht übergeht.

## Revendications

1. Système de coupage pour la production de particules plates en bois avec un arbre porte-couteaux (1), cet arbre comprenant des rainures disposées d'une façon équidistante sur la périphérie et inclinées vers l'axe de l'arbre porte-couteaux, destinées au logement de respectivement un porte-couteaux (3) avec un flanc de déviation des particules (20), un corps de couteau à couper (2) continu, disposé essentiellement d'une façon radiale, et une clavette de serrage (5) adjacente au porte-couteaux (3) pourvu d'évidements collectifs pour copeaux (21 subdivisés par de cloisons (22), ce corps de couteau à couper présente un profil frontal et ce porte-couteaux (3) a un profilage correspondant au logement congru du front du corps de couteau à couper (2) et la face de depouille du corps du couteau à couper se situant sur un plan, caractérisé en ce que le front du corps de couteau à couper présente une conformation échelonnée de manière à former des sections d'arêtes tranchantes (8) consécutives, décalées en sens circonférentiel et parallèles à l'axe de rotation, lesquelles sont reliées à des arêtes tranchantes de transition (18) à hauteur de marche (9) constante essentiellement en direction circonférentielle, et en ce que la surface de l'arbre porte-couteaux est composée de corps de cylindre dont les diamètres respectifs sont échelonnés, opposés en série de manière à créer une équidistance vers les sections des arêtes tranchantes (8).

2. Système de coupage selon revendication 1, caractérisé en ce que les portes-couteaux (3) possèdent des appuis-bois (6) qui eux aussi sont échelonnés avec une hauteur de marche (9) constante et lesquels sont disposés devant les sections des arêtes tranchantes (8) en forme des traverses (6) au-dessus les flancs de déviation des perticules (20), en ce que la surface de traverse est située faisant partie les corps du cylindre de la surface de l'arbre porte-couteaux, et en ce que les traverses limitent un jeu de coupe avec le front du corps de couteau à couper (2) de façon que l'écart entre les traverses et le front correspond à la distance entre les corps du cylindre et les sections des arêtes tranchantes (8).

3. Système de coupage selon revendication 2, caractérisé en ce que le jeu de coupe est ajustable et qu'il s'élargit de manière à former un couloir dans le sens de l'écoulement des particules.

## Claims

1. A cutting system for producing flakes of wood with a drum-type cutter (1) including grooves, equispaced over the periphery and obliquely disposed to the axis of said drum, for fixing each one knife holder (3) with baffle flank (20), one continuous flake knife body (2) essentially disposed radially and one clamping wedge (5), situated close to the knife holder (3), with flake collecting recesses (21) divided by parting walls (22), and the blade face of said flake knife body is profiled and said knife holder (3) has a corresponding profile form for the adaption close to the blade face of the flake knife body (2), and also the first flank of said flake knife body is positioned in a plane, further including said blade face of the flake knife body having a ladder shaped form with consecutive displaced cutting edge sections (8) in peripheral sense parallel to said axis, connected by essentially in peripheral sense disposed transitional cutting edges (18) with constant riser (9), and also including a surface of said drum-type cutter consisting of cylinder jackets with graded diameters against each other and forming the same distance to the cutting edge sections (8).

2. A cutting system as claimed in claim 1 wherein the knife holders (3) have wood supportings (6) also formed ladder shaped with constant riser (9) and disposed in the form of webs (6) above the baffle flanks (20), and the surface of the webs belongs to the cylinder jackets of the drum-type cutter surface and the webs limit a blade clearance with the blade face of the flaking knife body (2) equalizing the distance between the webs and the blade face and the distance between the cylinder jackets and the cutting edge sections (8).

3. A cutting system as claimed in claim 2 wherein the blade clearance is adjustable and changes in the flake run down sense into an expanding canal.
